# FASCICULE DE BREVET EUROPEEN

(11) **EP 1 529 884 B1**
(45) Date de publication et mention de la délivrance du brevet: **28.06.2006**
(21) Numéro de dépôt: 04292601.4
(22) Date de dépôt: 03.11.2004
(51) Int. Cl.: E01F 15/04

(54) **Poteau renforcé et glissière de sécurité associée**
Verstärkter Pfosten und zugehörige Leitplanke
Reinforced post and associated guardrail

(30) Priorité: 04.11.2003 FR 0312947
(43) Date de publication de la demande: 11.05.2005
(73) Titulaire: Gaillard-Rondino, 42600 Savigneux (FR)
(72) Inventeur: Gallien, Marlène, 42600 Savigneux (FR); Papineschi, Thierry, 42600 Montbrison (FR)
(74) Mandataire: Somnier, Jean-Louis

(56) Documents cités:
- WO-A-00/71820
- FR-A- 2 555 622
- FR-A- 2 589 176
- FR-A- 2 837 849

## Description

La présente invention concerne les glissières de sécurité routière disposées le long des routes. De telles glissières sont utilisées pour retenir les véhicules qui quittent accidentellement la route.

Le document FR-A-2 555 622 décrit un support de glissière de sécurité routière comprenant un profilé de section en C enterré en partie dans le sol, et dans lequel un renfort de section en Ω est inséré et enterré en partie dans le sol.

Le document FR-A-2 837 849 décrit une glissière de sécurité routière comprenant plusieurs poteaux enfoncés dans le sol et espacés les uns des autres. Une pluralité de lisses de bois à renforts métalliques, reliées aux poteaux par des écarteurs métalliques sont prévus

Une glissière connue présente une lisse horizontale formée de rondins de bois identiques assemblés bout à bout afin de simplifier la fabrication et l'assemblage et afin de ne pas risquer d'accrocher un véhicule qui glisserait le long d'une telle lisse. La lisse est fixée à des poteaux encastrés dans le sol.

Chaque rondin présente une rainure dans laquelle est insérée une éclisse principale. Les éclisses principales de deux rondins successifs sont reliées par une éclisse de jonction. Des boulons maintiennent normalement l'éclisse principale comprimée entre l'éclisse de jonction et le rondin. Des plots de l'éclisse de jonction s'insèrent dans des alésages de l'éclisse principale et permettent de transmettre des efforts suivant l'axe du rondin.

Le poteau est constitué d'un profilé à section en C encastré dans le sol et d'un rondin solidaire du profilé. L'éclisse principale est fixée par des boulons sur le rondin du poteau.

Une telle glissière présente des inconvénients. En effet, cette glissière est efficace pour un choc avec un véhicule particulier mais sa résistance est insuffisante pour un choc avec un véhicule de masse ou de dimension plus importante. De plus, il arrive que les pions de l'éclisse de jonction sortent de leurs alésages, ce qui réduit la résistance de la glissière.

En outre, le profilé du poteau est en pratique inséré dans le sol par une opération de battage. Cette étape comprend l'insertion d'une extrémité du profilé dans une empreinte d'un casque de battage. Des modifications du profilé afin d'en accroître la résistance impliquent notamment la fabrication coûteuse d'un nouvel outillage, et notamment de nouveaux casques de battage.

L'invention vise à résoudre un ou plusieurs de ces inconvénients. L'invention a donc pour objet une glissière de sécurité routière comprenant :
- au moins une première lisse horizontale;
- au moins un poteau présentant :
- deux profilés présentant une même section en forme de C formant une ouverture, encastrés dans le sol par leur extrémité inférieure, les ouvertures des profilés étant disposées l'une contre l'autre;
- un élément de fixation de la lisse horizontale, solidaire de la lisse horizontale et solidaire de l'extrémité supérieure d'au moins un des deux profilés.

Selon une variante, la glissière comprend au moins un organe de fixation solidarisant les extrémités inférieures des profilés.

Selon encore une variante, l'organe de fixation est un profilé présentant une section en forme d'Ω pinçant les bords des ouvertures des profilés en forme de C.

Selon une autre variante, les profilés présentent une section identique.

On peut encore prévoir que l'élément de fixation soit muni de premier et deuxième flancs verticaux et parallèles, chacun de ces flancs étant en contact avec une face opposée à l'ouverture d'un profilé respectif, au moins un boulon solidarisant ces flancs aux profilés, l'élément de fixation comprenant en outre au moins un troisième flanc vertical et perpendiculaire aux premier et deuxième flancs et décalé transversalement par rapport au poteau.

Selon une variante, la première lisse comprend des rondins de bois bout à bout présentant chacun une rainure dans laquelle est insérée une éclisse présentant une section en forme de C; l'élément de fixation comprend en outre une bride fixée sur le troisième flanc et logée dans l'éclisse de façon à solidariser l'éclisse transversalement.

On peut dans ce cas prévoir que l'élément de fixation comprenne un quatrième flanc sur lequel la bride est fixée et qui est coplanaire avec le troisième flanc.

Selon une variante, la glissière comprend en outre un cinquième flanc plan destiné à transmettre les efforts exercés sur la lisse au poteau, en contact avec les profilés et parallèle au troisième flanc.

Selon une autre variante, la glissière comprend en outre des sixième et septième flancs de renfort espacés l'un de l'autre, horizontaux et perpendiculaires aux troisième et cinquième flancs.

Selon encore une variante, la glissière comprend en outre une seconde lisse horizontale solidaire de l'élément de fixation et superposée à la première lisse horizontale, les première et deuxième lisses horizontales comprenant des rondins de bois bout à bout, les extrémités axiales des rondins de la première lisse étant décalées des extrémités axiales des rondins de la deuxième lisse.

Selon encore une autre variante, la deuxième lisse comprend des rondins de bois bout à bout présentant chacun une rainure dans laquelle est insérée une éclisse présentant une section en forme de C;
- l'élément de fixation comprend en outre une bride supplémentaire fixée sur les troisième et quatrième flancs et logée dans cette dernière éclisse de façon à la solidariser transversalement.

On peut encore prévoir que la glissière comprenne en outre au moins un organe de jonction inséré dans les éclisses de deux rondins successifs et muni de pions insérés dans des alésages ménagés dans lesdites éclisses; une cale insérée dans une desdites éclisses et présentant un alésage fileté; une vis vissée dans l'alésage fileté et comprimant l'organe de jonction et la cale contre la surface intérieure de l'éclisse.

Selon une variante, les profilés sont disposés de sorte que le plan incluant leurs points de contact est perpendiculaire à l'orientation de la route.

L'invention porte également sur une glissière de sécurité routière, comprenant deux profilés de poteau de glissière de sécurité, présentant une même section en forme de C formant une ouverture, les ouvertures des profilés étant disposées l'une contre l'autre; un organe de fixation solidarisant une extrémité des profilés disposés ouverture contre ouverture.

Selon une variante, le groupe de pièces comporte en outre un élément de fixation d'une lisse horizontale, solidarisant l'autre extrémité des profilés.

L'invention porte en outre sur un procédé d'assemblage d'une glissière de sécurité routière, comprenant les étapes consistant à :
- fournir deux profilés de poteau de glissière de sécurité présentant une même section en forme de C formant une ouverture;
- placer les profilés ouverture l'une contre l'autre;
- fixer l'une à l'autre une extrémité respective de chaque profilé;
- placer l'autre extrémité respective de chaque profilé dans un casque de battage;
- battre les profilés de façon à les encastrer dans le sol par leur extrémité fixée.

D'autres particularités et avantages de l'invention apparaîtront clairement à la lecture de la description suivante qui est donnée à titre d'exemple non limitatif et en regard des figures dans lesquelles :
- La Figure 1 est une représentation en perspective d'une glissière de sécurité selon l'invention;
- La figure 2 est une représentation en perspective éclatée d'un poteau et de sa fixation aux lisses;
- La figure 3 est une vue en perspective de deux profilés d'un poteau avec leur liaison inférieure et d'un casque de battage correspondant;
- La figure 4 est une vue en coupe des deux profilés insérés dans le casque de battage;
- La figure 5 est une vue en perspective d'un exemple d'organe de fixation des extrémités inférieures des profilés;
- Les figures 6 à 9 sont des vues en perspective d'exemples d'éléments de fixation entre un poteau et une lisse;
- La figure 10 est un exemple de pièce destinée au rattrapage du jeu entre les éclisses;
- Les figures 11 et 12 représentent cette pièce mise en oeuvre sur une lisse.

L'invention propose de former un poteau de glissière de sécurité routière novateur en disposant ouverture contre ouverture deux profilés à section en forme de C. Cette disposition permet d'accroître la rigidité du poteau tout en utilisant des profilés répandus et des casques de battage existants.

On désignera par la suite par section en forme de C, une section définie par une courbe semi-fermée et comportant une ouverture entre deux ailes correspondant aux deux extrémités de la courbe, l'ouverture étant de dimension inférieure à la largeur du profil mesuré à l'arrière des deux ailes. Ainsi, par rapport aux exemples illustrés, on peut également utiliser des profilés dont les sections présentent des rayons de courbure supérieurs ou dont les pans ne sont pas rectilignes. Il existe par ailleurs une normalisation des profilés à section en forme de C.

Hormis les rondins, les autres pièces décrites ultérieurement seront avantageusement réalisées en métal.

La figure 1 représente une glissière de sécurité routière 1 selon l'invention. La glissière 1 comprend de façon connue en soi des lisses horizontales 21 et 22 superposées. Les lisses 21 et 22 présentent en l'occurrence des rondins de bois respectifs 211, 212 et 221, 222. Les lisses 21, 22 sont solidarisées à des poteaux 31, 32, 33 par l'intermédiaire d'un élément de fixation 4. Comme détaillé à la figure 2, l'élément de fixation 4 est ainsi solidaire de l'extrémité supérieure de deux profilés 331 et 332 du poteau 33. Ces profilés présentent une même section en C formant une ouverture, et les ouvertures 3311 et 3321 des profilés sont disposées l'une contre l'autre. Ces profilés 331 et 332 sont encastrés dans le sol par leur extrémité inférieure. Ces profilés présentent des dimensions adéquates pour un poteau de glissière de sécurité routière. Leur extrémité supérieure présente par exemple un alésage pour permettre leur solidarisation à l'élément de fixation 4 par un boulon.

On constate qu'un tel poteau présente une rigidité accrue. En outre, cette rigidité accrue est particulièrement adaptée à l'augmentation de rigidité obtenue par la superposition de plusieurs lisses. La glissière présente ainsi une poche de déformation réduite. Une telle glissière pourra donc être homologuée pour un niveau de sécurité H2.

De plus, comme illustré par les figures 3 et 4, les profilés 331 et 332 peuvent être battus par un casque de battage classique 5, qui se révèle en pratique adapté pour recevoir simultanément une extrémité de chaque profilé, de sorte que le plan selon lequel ils sont en contact soit perpendiculaire à l'orientation de la route.. On peut notamment choisir à cette fin des profilés de types C100.

Afin de faciliter le battage des profilés, on les solidarisera de préférence par leur extrémité destinée à être encastrée dans le sol. Comme illustré à la figure 3, les profilés 331 et 332 sont solidarisés par un organe de fixation à leur extrémité inférieure. Ainsi, lors du battage, les profilés sont correctement maintenus ensemble: leur extrémité supérieure est maintenue par le casque de battage 5 et leur extrémité inférieure est maintenue par l'organe de fixation 6.

La figure 5 illustre un organe de fixation 6 formant une pince. Cette pince présente une ouverture 61 ménagée entre deux flancs 62 et 63. L'ouverture permet l'insertion des bords des ouvertures des profilés 331 et 332. Ces bords sont pincés par les flancs 62 et 63 au niveau d'un rétrécissement 64 de l'ouverture 61. L'organe de fixation 6 est un profilé présentant sensiblement une section en forme de Ω. La section 65 s'élargissant vers l'extrémité ouverte facilite l'insertion des bords des ouvertures des profilés 331 et 332.

L'élément de fixation 4 a, le cas échéant, les fonctions suivantes: il sert à assurer la transmission d'effort entre les lisses et le poteau, à assurer la liaison entre des lisses superposées, et à écarter transversalement les lisses des poteaux. Il est illustré de façon plus détaillée aux figures 6 à 9.

Les premier et deuxième flancs 41 et 42 sont verticaux et parallèles. Ils sont adaptés pour se placer en contact avec un profilé respectif du poteau, sur une face opposée à l'ouverture de ce profilé. Les flancs 41 et 42 présentent des alésages 411 et 421 pour permettre le passage d'un boulon de fixation au poteau.

L'élément 4 présente des troisième et quatrième flancs coplanaires et verticaux, perpendiculaires aux flancs 41 et 42. Ces flancs 43 et 44 sont destinés à la fixation des lisses. Les flancs 43 et 44 présentent par exemple des alésages destinés à la fixation par vissage de brides 48 décrites par la suite. Les flancs 43 et 44 sont décalés transversalement par rapport au poteau 33, de sorte que les lisses 21 et 22 soient fixées à distance du poteau. Les poteaux peuvent ainsi être encastrés dans le sol à distance de la route, délimitée par les lisses.

L'élément 4 présente en outre un cinquième flanc 45 venant en contact avec le poteau et permettant de transmettre des efforts de la lisse sur le poteau. Ce flanc 45 est vertical, parallèle aux flancs 43 et 44 et décalé. Le flanc 45 peut également servir à la mise en position de l'élément 4 contre le poteau 33 lors de l'assemblage de la glissière 1.

On peut en outre prévoir des sixième et septième flancs 46 et 47 destinés à renforcer l'élément 4. Les flancs 46 et 47 sont horizontaux et espacés l'un de l'autre. Les flancs 45 à 47 peuvent être formés d'une portion de profilé à section en forme de U. Dans l'exemple illustré aux figures 6 et 7, les flancs 41, 42, 45, 46 et 47 forment un caisson accroissant la rigidité de l'élément 4.

L'élément de fixation 4 présente de façon connue en soi des brides 48, destinées à coopérer avec des éclisses 2111 et 2121 insérées dans des rainures des rondins 211 et 212. Ces éclisses présentent une section en forme de C conformée pour loger une bride 48 de façon à permettre une liaison transversale de l'éclisse et de la bride. Les brides 48 sont allongées et présentent un alésage à chaque extrémité permettant sa fixation sur les flancs 43 et 44. Avant le serrage d'une bride 48 par des boulons sur les flancs 43 et 44, la bride présente une liaison coulissante avec l'éclisse afin de pouvoir ajuster leur positionnement relatif. Les brides 48 sont déformables de sorte qu'un choc contre la glissière au-delà d'une valeur donnée les désolidarise des poteaux ou des lisses.

Les figures 11 et 12 illustrent la fixation entre une éclisse et un rondin, ainsi que la fixation entre deux rondins successifs d'une lisse. Un organe de jonction 23, par exemple une éclisse de jonction, est insérée dans les éclisses 2111 et 2121. Cet organe de jonction présente des pions saillants 231 insérés dans des alésages des éclisses 2111 et 2121 (p.ex. 3 par éclisse). Par cette liaison, l'organe de jonction 23 transmet les efforts entre les éclisses suivant leur axe. De façon connue en soi, l'organe de jonction 23 présente des alésages 232, se plaçant en vis à vis d'un alésage d'une éclisse et d'un alésage d'un rondin. Un boulon non représenté traverse ces alésages et doit maintenir l'éclisse 2111 comprimée entre l'organe 23 et le rondin 211.

Ayant constaté que les variations d'hygrométrie et de température créait un jeu dans ce dernier assemblage pouvant aboutir à la sortie des pions 231 de leur alésage, l'inventeur propose une solution à ce problème illustrée aux figures 10 à 12. La figure 10 représente en perspective une cale 24 munie d'un alésage fileté 241, utilisée pour comprimer l'organe de jonction 23 contre une éclisse respective. La cale 24 peut être réalisée sous la forme d'une plaque muni d'un alésage rapporté et fileté. Comme illustré dans la vue en coupe de la figure 12, la cale 24 est insérée à cette fin dans une éclisse et une vis 25 est vissée dans son filetage. La vis 25 est vissée jusqu'à comprimer l'organe de jonction 23 et la cale 24 contre des surfaces intérieures opposées de l'éclisse 2111.

Le procédé d'assemblage d'une telle glissière de sécurité routière peut notamment comprendre les étapes suivantes:

On fournit deux profilés de poteau tels que décrits, on place l'une contre l'autre l'ouverture de ces profilés, on fixe ensemble une extrémité respective de chaque profilé, on place l'autre extrémité respective de chaque profilé dans un casque de battage, puis on bat les profilés afin de les encastrer dans le sol par leur extrémité fixée.

Comme illustré à la figure 1 et indépendamment de la structure du poteau, l'invention propose de superposer des lisses 21 et 22 comprenant des rondins de bois placés bout à bout. Les extrémités axiales des rondins de la lisse 21 sont décalées par rapport aux extrémités axiales des rondins de l'autre lisse 22. Le décalage des extrémités réduit la variation de résistance sur la longueur de la glissière: en effet, au niveau de la jonction entre deux rondins d'une lisse, le rondin de l'autre lisse forme un renfort. Une telle double lisse permet de respecter plus facilement le niveau de sécurité H2 pour les bus.

## Revendications

1. Glissière de sécurité routière (1), comprenant:
- au moins une première lisse horizontale (21);
- au moins un poteau (33) présentant deux profilés (331, 332) encastrés dans le sol par leur extrémité inférieure ;
**caractérisé en ce que** :
- les deux profilés (331, 332) présentent une même section en forme de C formant une ouverture (3311, 3321), les ouvertures des profilés étant disposées l'une contre l'autre;
- et que le poteau présente un élément de fixation (4) de la lisse horizontale, solidaire de la lisse horizontale (21) et solidaire de l'extrémité supérieure d'au moins un des deux profilés.

2. Glissière selon la revendication 1, **caractérisée en ce que** la glissière comprend au moins un organe de fixation (6) solidarisant les extrémités inférieures des profilés.

3. Glissière selon la revendication 2, **caractérisé en ce que** l'organe de fixation (6) est un profilé présentant une section en forme d'Ω pinçant les bords des ouvertures des profilés en forme de C.

4. Glissière selon l'une quelconque des revendications précédentes, **caractérisée en ce que** les profilés (331, 332) présentent une section identique.

5. Glissière selon l'une quelconque des revendications précédentes, **caractérisée en ce que** l'élément de fixation (4) est muni de premier et deuxième flancs verticaux et parallèles (41, 42), chacun de ces flancs étant en contact avec une face opposée à l'ouverture d'un profilé respectif, au moins un boulon (49) solidarisant ces flancs aux profilés, l'élément de fixation comprenant en outre au moins un troisième flanc vertical (43) et perpendiculaire aux premier et deuxième flancs et décalé transversalement par rapport au poteau.

6. Glissière selon la revendication 5, **caractérisé en ce que** :
- la première lisse (21) comprend des rondins de bois (211, 212) bout à bout présentant chacun une rainure dans laquelle est insérée une éclisse (2111, 2121) présentant une section en forme de C;
- l'élément de fixation (4) comprend en outre une bride (48) fixée sur le troisième flanc et logée dans l'éclisse de façon à solidariser l'éclisse transversalement.

7. Glissière selon la revendication 6, **caractérisé en ce que** l'élément de fixation comprend un quatrième flanc (44) sur lequel la bride (48) est fixée et qui est coplanaire avec le troisième flanc.

8. Glissière selon l'une quelconque des revendications 5 à 7, **caractérisée en ce que** l'élément de fixation (4) comprend en outre un cinquième flanc plan (45) destiné à transmettre les efforts exercés sur la lisse au poteau, en contact avec les profilés et parallèle au troisième flanc.

9. Glissière selon la revendication 8, **caractérisé en ce que** l'élément de fixation (4) comprend en outre des sixième et septième flancs de renfort (46, 47) espacés l'un de l'autre, horizontaux et perpendiculaires aux troisième et cinquième flancs.

10. Glissière selon l'une quelconque des revendications précédentes, **caractérisée en ce que** la glissière comprend en outre:
- une seconde lisse (22) horizontale solidaire de l'élément de fixation (4) et superposée à la première lisse horizontale (21), les première et deuxième lisses horizontales comprenant des rondins de bois bout à bout, les extrémités axiales des rondins de la première lisse étant décalées des extrémités axiales des rondins de la deuxième lisse.

11. glissière selon les revendications 7 et 10, **caractérisé en ce que** :
- la deuxième lisse comprend des rondins de bois (221, 222) bout à bout présentant chacun une rainure dans laquelle est insérée une éclisse présentant une section en forme de C;
- l'élément de fixation (4) comprend en outre une bride supplémentaire (48) fixée sur les troisième et quatrième flancs (43, 44) et logée dans cette dernière éclisse de façon à la solidariser transversalement.

12. Glissière selon l'une quelconque des revendications 6, 7 ou 11, **caractérisé en ce que** la glissière comprend en outre:
- au moins un organe de jonction (23) inséré dans les éclisses (2111, 2121) de deux rondins successifs (211, 212) et muni de pions (231) insérés dans des alésages ménagés dans lesdites éclisses;
- une cale (24) insérée dans une desdites éclisses et présentant un alésage fileté (241);
- une vis (25) vissée dans l'alésage fileté (241) et comprimant l'organe de jonction et la cale contre la surface intérieure de l'éclisse.

13. Glissière selon l'une quelconque des revendications précédentes, **caractérisée en ce que** les profilés sont disposés de sorte que le plan incluant leurs points de contact est perpendiculaire à l'orientation de la route.

14. Glissière de sécurité routière, comprenant un poteau de glissière de sécurité présentant deux profilés, **caractérisée en ce que** :
- les deux profilés (331, 332) présentant une même section en forme de C formant une ouverture, les ouvertures des profilés étant disposées l'une contre l'autre;
- un organe de fixation solidarisant une extrémité des profilés disposés ouverture contre ouverture.

15. Glissière de sécurité routière selon la revendication 14, **caractérisé en ce qu'**elle comporte en outre un élément de fixation d'une lisse horizontale, solidarisant l'autre extrémité des profilés.

16. Procédé d'assemblage d'une glissière de sécurité routière (1), comprenant les étapes consistant à :
- fournir deux profilés (331, 332) de poteau de glissière de sécurité présentant une même section en forme de C formant une ouverture;
- placer les profilés ouverture l'une contre l'autre;
- fixer l'une à l'autre une extrémité respective de chaque profilé;
- placer l'autre extrémité respective de chaque profilé dans un casque de battage;
- battre les profilés de façon à les encastrer dans le sol par leur extrémité fixée.

## Claims

1. Road safety barrier (1), comprising:
- at least one first horizontal rail (21);
- at least one post (33) having two sections (331, 332) set in the ground at their lower end;
**characterised in that**:
the two sections (331, 332) have the same C-shaped cross-section forming an opening (3311, 3321), the openings of the sections being placed one against the other;
and **in that** the post has a fixing element (4) for the horizontal rail, which is fixedly attached to the horizontal rail (21) and fixedly attached to the upper end of at least one of the two sections.

2. Barrier according to claim 1, **characterised in that** the barrier comprises at least one fixing member (6) which firmly attaches the lower ends of the sections.

3. Barrier according to claim 2, **characterised in that** the fixing member (6) is a section having a cross-section in the shape of an Ω which pinches together the edges of the openings of the C-shaped sections.

4. Barrier according to any one of the preceding claims, **characterised in that** the sections (331, 332) are of identical cross-section.

5. Barrier according to any one of the preceding claims, **characterised in that** the fixing element (4) comprises first and second vertical parallel flanks (41, 42), each of these flanks being in contact with a side opposite the opening of a respective section, at least one bolt (49) attaching these flanks to the sections, the fixing element further comprising at least one third vertical flank (43) perpendicular to the first and second flanks and offset transversely relative to the post.

6. Barrier according to claim 5, **characterised in that**:
- the first rail (21) comprises wooden logs (211, 212) placed end to end, each having a groove in which is inserted a linking member (2111, 2121) with a C-shaped cross-section;
- the fixing element (4) further comprises a flange (48) fixed to the third flank and accommodated in the linking member so as to secure the linking member transversely.

7. Barrier according to claim 6, **characterised in that** the fixing element comprises a fourth flank (44) to which the flange (48) is fixed and which is coplanar with the third flank.

8. Barrier according to any one of claims 5 to 7, **characterised in that** the fixing element (4) further comprises a fifth flat flank (45) intended to transmit the forces exerted on the rail to the post, in contact with the sections and parallel to the third flank.

9. Barrier according to claim 8, **characterised in that** the fixing element (4) further comprises sixth and seventh reinforcing flanks (46, 47) spaced apart from one another, which are horizontal and perpendicular to the third and fifth flanks.

10. Barrier according to any one of the preceding claims, **characterised in that** the barrier further comprises:
- a second horizontal rail (22) firmly attached to the fixing element (4) and placed on top of the first horizontal rail (21), the first and second horizontal rails comprising wooden logs placed end to end, the axial ends of the logs of the first rail being offset from the axial ends of the logs of the second rail.

11. Barrier according to claims 7 and 10, **characterised in that**:
- the second rail comprises wooden logs (221, 222) placed end to end, each having a groove in which is inserted a linking member having a C-shaped cross-section;
- the fixing element (4) further comprises an additional flange (48) fixed to the third and fourth flanks (43, 44) and housed in this latter linking member so as to secure it transversely.

12. Barrier according to any one of claims 6, 7 or 11, **characterised in that** the barrier further comprises:
- at least one junction member (23) inserted in the linking members (2111, 2121) of two successive logs (211, 212) and provided with studs (231) inserted in bores formed in said linking members;
- a wedge (24) inserted in one of said linking members and having a threaded bore (241);
- a screw (25) screwed into the threaded bore (241) and compressing the junction member and the wedge against the inner surface of the linking member.

13. Barrier according to any one of the previous claims, **characterised in that** the sections are arranged so that the plane which contains their points of contact is perpendicular to the orientation of the road.

14. Road safety barrier, comprising a safety barrier post having two sections, **characterised in that**:
- the two sections (331, 332) having the same C-shaped cross-section forming an opening, the openings of the sections being arranged one against the other;
- a fixing member which firmly attaches one end of the sections arranged opening to opening.

15. Road safety barrier according to claims 14, **characterised in that** it further comprises a fixing element for a horizontal rail, firmly attaching the other end of the sections.

16. Method of assembling a road safety barrier (1), comprising the steps of:
providing two sections (331, 332) of a safety barrier post having the same C-shaped cross-section forming an opening;
- placing the sections with one opening against the other;
- fixing one respective end of each section to one another;
- placing the other respective end of each section in a pile-driving shoe;
- driving the sections so as to bury their fixed end in the ground.

## Patentansprüche

1. Straßensicherheitsleitplanke (1) mit:
- zumindest einer ersten horizontalen Leiste (21);
- zumindest einem Pfosten (33), der zwei Profile (331, 332) aufweist, die mit ihrem unteren Ende in den Boden eingelassen sind;
**dadurch gekennzeichnet, dass**:
die beiden Profile (331, 332) einen selben C-förmigen Querschnitt aufweisen, der eine Öffnung (3311, 3321) bildet, wobei die Öffnungen der Profile aneinander anliegend angeordnet sind;
und dass der Pfosten ein Befestigungselement (4) für die horizontale Leiste aufweist, welches einstückig mit der horizontalen Leiste (21) und einstückig mit dem oberen Ende von zumindest einem der beiden Profile ausgebildet ist.

2. Leitplanke gemäß Anspruch 1, **dadurch gekennzeichnet, dass** die Leitplanke zumindest ein Befestigungsorgan (6) aufweist, welches die unteren Enden der Profile aneinander befestigt.

3. Leitplanke gemäß Anspruch 2, **dadurch gekennzeichnet, dass** das Befestigungsorgan (6) aus einem Profil besteht, welches einen Querschnitt in Q-Form aufweist, der die Kanten der Öffnungen der C-förmigen Profile zusammenklemmt.

4. Leitplanke gemäß irgendeinem der vorherigen Ansprüche, **dadurch gekennzeichnet, dass** die Profile (331, 332) einen identischen Querschnitt aufweisen.

5. Leitplanke gemäß irgendeinem der vorherigen Ansprüche, **dadurch gekennzeichnet, dass** das Befestigungselement (4) mit einer ersten und zweiten Flanke (41, 42) versehen ist, die vertikal und parallel zueinander liegen, wobei jede dieser Flanken in Kontakt mit einer der Öffnung eines jeweiligen Profils gegenüberliegenden Seite ist, wobei zumindest ein Bolzen (49) diese Flanken an den Profilen befestigt, wobei das Befestigungselement außerdem zumindest eine dritte vertikale Flanke (43) aufweist, die senkrecht zu der ersten und zweiten Flanke und in Querrichtung versetzt zu dem Pfosten liegt.

6. Leitplanke gemäß Anspruch 5, **dadurch gekennzeichnet, dass**:
- die erste Leiste (21) stumpf gestoßene Rundhölzer (211, 212) umfasst, die jeweils eine Rille aufweisen, in welche eine Schiene (2111) mit einem C-förmigen Querschnitt eingefügt ist;
- das Befestigungselement (4) außerdem einen an der dritten Flanke befestigten Flansch (48) aufweist, der in der Schiene derart gelagert ist, dass er die Schiene in Querrichtung befestigt.

7. Leitplanke gemäß Anspruch 6, **dadurch gekennzeichnet, dass** das Befestigungselement eine vierte Flanke (44) aufweist, an welcher der Flansch (48) befestigt ist, und welche koplanar zu der dritten Flanke liegt.

8. Leitplanke gemäß irgendeinem der Ansprüche 5 bis 7, **dadurch gekennzeichnet, dass** das Befestigungselement (4) außerdem eine fünfte flächige Flanke (45) aufweist, die dafür bestimmt ist die auf die Leiste ausgeübten Kräfte auf den Pfosten zu übertragen, und die sich in Kontakt mit den Profilen befindet und parallel zu der dritten Flanke liegt.

9. Leitplanke gemäß Anspruch 8, **dadurch gekennzeichnet, dass** das Befestigungselement (4) außerdem eine sechste und siebte Verstärkungsflanke (46, 47) aufweist, die voneinander beabstandet angeordnet sind und horizontal und senkrecht zu der dritten und fünften Flanke liegen.

10. Leitplanke gemäß irgendeinem der vorherigen Ansprüche, **dadurch gekennzeichnet, dass** die Leitplanke außerdem aufweist:
- eine zweite einstückig mit dem Befestigungselement (4) ausgebildete, horizontale Leiste (22), die übereinander liegend zu der ersten horizontalen Leiste (21) angeordnet ist, wobei die erste und zweite horizontale Leiste stumpf gestoßene Rundhölzer aufweisen, wobei die axialen Enden der Rundhölzer der ersten Leiste versetzt zu den axialen Enden der Rundhölzer der zweiten Leiste angeordnet sind.

11. Leitplanke gemäß den Ansprüchen 7 und 10, **dadurch gekennzeichnet, dass**:
- die zweite Leiste stumpf gestoßene Rundhölzer (221, 222) aufweist, welche jeweils eine Rille aufweisen, in welche eine Schiene mit einem C-förmigen Querschnitt eingefügt ist;
- das Befestigungselement (4) außerdem einen an der dritten und vierten Flanke (43, 44) befestigten zusätzlichen Flansch (48) aufweist, der in dieser letzten Schiene derart gelagert ist, dass er sie in Querrichtung befestigt.

12. Leitplanke gemäß irgendeinem der Ansprüche 6, 7 oder 11, **dadurch gekennzeichnet, dass** die Leitplanke außerdem aufweist:
- zumindest ein Verbindungsorgan (23), das in die Schienen (2111, 2121) von zwei aufeinander folgenden Rundhölzern eingeschoben und mit Pionen (231) versehen ist, die in die in den Schienen ausgebildeten Bohrungen eingefügt sind;
- einen Keil (24), der in eine der Schienen eingeschoben ist und eine mit Gewinde versehene Bohrung (241) aufweist;
- eine in der mit Gewinde versehenen Bohrung (241) verschraubte Schraube (25), die das Verbindungsorgan und den Keil gegen die Innenseite der Schiene presst.

13. Leitplanke gemäß irgendeinem der vorherigen Ansprüche, **dadurch gekennzeichnet, dass** die Profile derart angeordnet sind, dass die Ebene, welche ihre Berührungspunkte beinhaltet, senkrecht zu der Ausrichtung der Strasse liegt.

14. Straßensicherheitsleitplanke mit einem Leitplankenpfosten, der zwei Profile aufweist, **dadurch gekennzeichnet, dass**:
- die beiden Profile (331, 332) einen selben C-förmigen Querschnitt aufweisen, der eine Öffnung bildet, wobei die Öffnungen der Profile aneinander anliegend angeordnet sind;
- ein Befestigungsorgan ein Ende der mit Öffnung gegen Öffnung angeordneten Profile befestigt.

15. Straßensicherheitsleitplanke gemäß Anspruch 14, **dadurch gekennzeichnet, dass** sie außerdem ein Befestigungsorgan für eine horizontalen Leiste aufweist, welches das andere Ende der Profile aneinander befestigt.

16. Verfahren zum Zusammenbau einer Straßensicherheitsleitplanke (1), welches die Schritte aufweist, die bestehen aus:
- Liefern von zwei Pfostenprofilen (331, 332) für eine Sicherheitsleitplanke, die einen gleichen C-förmigen Querschnitt aufweisen, der eine Öffnung bildet;
- Anordnen der Profile mit ihren Öffnungen aneinander liegend;
- Befestigen eines jeweiligen Endes jedes Profils aneinander;
- Anordnen des jeweiligen anderen Endes jedes Profils in einer Schlaghaube;
- Schlagen auf die Profile, so dass sie mit ihrem befestigten Ende in den Boden eingelassen werden.
